# EUROPÄISCHE PATENTSCHRIFT

(11) **EP 2 689 104 B1**
(45) Veröffentlichungstag und Bekanntmachung des Hinweises auf die Patenterteilung: **31.12.2014**
(21) Anmeldenummer: 12712880.9
(22) Anmeldetag: 20.03.2012
(51) Int. Cl.: E21C 35/23

(54) **EINRICHTUNG ZUM KÜHLEN VON MEIßELN**
DEVICE FOR COOLING CHISELS
DISPOSITIF DE REFROIDISSEMENT DE TRÉPANS

(30) Priorität: 23.03.2011 AT 4132011
(43) Veröffentlichungstag der Anmeldung: 29.01.2014
(73) Patentinhaber: Sandvik Mining And Construction GmbH, 8740 Zeltweg (AT)
(72) Erfinder: POGATSCHNIGG Reinhold, A-8842 Katsch an der Mur (AT); SCHRUNNER Christian, A-8741 Weisskirchen (AT)
(74) Vertreter: Hennix, Lars
(86) Internationale Anmeldenummer: PCT/AT2012/000071
(87) Internationale Veröffentlichungsnummer: WO 2012/126028

(56) Entgegenhaltungen:
- DE-A1- 3 429 170
- DE-A1- 3 609 754
- DE-A1- 4 423 166
- DE-A1-102010 022 114

## Beschreibung

Die Erfindung betrifft eine Einrichtung zum Kühlen von Meißeln bei an einem schwenkbaren Schrämarm um eine quer zur Längsrichtung desselben liegende, im Wesentlichen horizontale Achse rotierbar gelagerten Schrämköpfen unter Vermittlung von Wasserdüsen, wobei zu beiden Seiten des Schrämarmes je ein Schrämkopf gelagert ist, welcher mit Meißeln bestückt ist, der Schrämarm an seinem zwischen den beiden Schrämköpfen angeordneten freien Ende als Getriebehals ausgebildet ist und am Schrämarm ein Düsentrageelement angeordnet ist, das für jeden Schrämkopf zwei Gruppen von Düsen trägt, von welchen die. Düsen einer ersten Gruppe im Bereich des Getriebehalses zwischen den Schrämköpfen angeordnet und von denen die Düsen der anderen Gruppe hinter den Schrämköpfen angeordnet sind.

Die Erfindung betrifft weiters eine Schrämmaschine umfassend einen schwenkbaren Schrämarm, am Schrämarm um eine quer zur Längsrichtung desselben liegende, im Wesentlichen horizontale Achse rotierbar gelagerte Schrämköpfe, wobei zu beiden Seiten des Schrämarmes je ein Schrämkopf gelagert ist, welcher mit Meißeln bestückt ist, und eine Einrichtung zum Kühlen der Meißel.

Beim Schrämen treten an den Meißeln hohe Temperaturen auf, sodass eine Kühlung der Meißel von Vorteil ist. Wenn nun aber z.B. beim Schrämen von Kohle im Flöz harte Gesteinseinschlüsse vorhanden sind oder wenn auch Schichten von hartem tauben Gestein geschrämt werden müssen, so kann eine Funkenbildung auftreten und eine solche Funkenbildung bringt wieder die Gefahr einer Explosion des aus dem Flöz austretenden Grubengases mit sich. Es wurde daher bereits vorgeschlagen, den Meißeln Kühlmedium in Form von Wasser zuzuführen. Um eine Verschmutzung und damit Verstopfung der Sprühdüsen beim Schrämvorgang zu vermeiden, muss das Wasser unter hohem Druck aus den Düsen ausgespritzt werden, und dies bedingt wieder einen großen Wasserverbrauch. Abgesehen davon, dass dadurch der Wasserhaushalt in der Grube beeinträchtigt wird, bringen auch die großen anfallenden Wassermengen Schwierigkeiten mit sich, weil der Bereich vor der Ortsbrust überschwemmt wird. Es wird dadurch auch die Sohle aufgeweicht, so dass die Gefahr besteht, dass die Schrämmaschine ihren Halt verliert. Es wurde bereits vorgeschlagen, die Düsen am Schrämkopf in Nachbarschaft eines jeden Meißels anzuordnen und die Wasserzufuhr zu den Düsen nur während des Umdrehungswinkels des Schrämkopfes, während welchem die betreffenden Meißel in Eingriff stehen, freizugeben. Dies erfordert einerseits eine sehr komplizierte Anordnung und es wird andererseits dadurch, dass bei dieser bekannten Anordnung ein hoher Wasserdruck nicht durch die Absperrorgane bewältigt werden konnte und daher das Wasser durch unter hohem Druck stehende Luft zerstäubt wurde, nur eine ungenügende Kühlung der Ortsbrust erreicht, wobei auch der anfallende Staub nicht genügend gebunden werden konnte.

Es wird daher meist bevorzugt, die Düsen an einem gesonderten Düsenträger anzuordnen. Eine aus einer Vielzahl von Einzeldüsen bestehende Bedüsungsvorrichtung ist aus der EP 0010536 A1 bekannt, bei der parallel angeordnete Düsen in einem hinter dem Schrämkopf vorgesehenen Düsenträger eingebaut sind und auf die Meißelreihen und auf die Zwischenräume zwischen den Meißeln gerichtet werden, wobei die Wasserzufuhr von verschiedenen Düsengruppen einzeln ansteuerbar ist.

Aus der DE 3429170 A1 ist eine Wasserbedüsung des Schrämkopfes bekannt, bei der ein Düsenbalken im Schutz einer Abdeckung hinter dem Schrämkopf angeordnet ist und die Wasserstrahlen in Richtung der Meißelspitze und zwischen den Meißeln auf die Ortsbrust gerichtet sind.

Der DE 3609754 A1 ist eine Bedüsungseinrichtung für Schneidwalzen zu entnehmen, bei der die Düsen mit Bedüsungswasser von mindestens 100 bar beaufschlagt werden. Die Düsen sind an einem Düsenträger hinter dem Schrämkopf mit unterschiedlicher Höhen- und Seitenausrichtung vorgesehen, die ein System von scharf zur Ortsbrust hin gebündelten Spritzstrahlen bilden. Weitere Düsen sind am vorderen Getriebehals des Schneidarms für eine Bedüsung auf die innen liegenden Schneidzonen der Schneidwalzen angeordnet.

Mit Rücksicht auf den hohen Fluiddruck und die Bündelung der Spritzstrahlen zur Ortsbrust hin ist der Wasserverbrauch für eine derartige Bedüsungseinrichtung jedoch nach wie vor beträchtlich, und die Kühlleistung ist lediglich durchschnittlich.

Die Erfindung zielt daher darauf ab, eine Wasserbedüsungseinrichtung zu schaffen, mit der einerseits der Wasserverbrauch deutlich reduziert wird und andererseits die Effektivität einer Außenbedüsung zur sicheren Vermeidung von Zündungen und Abflämmungen von Grubengasen erhöht werden kann.

Zur Lösung dieser Aufgabe besteht die Erfindung ausgehend von einer Einrichtung der eingangs genannten Art im Wesentlichen darin, dass die Düsen sowohl der ersten Gruppe als auch der zweiten Gruppe jeweils eine von der senkrecht zur Rotationsachse zwischen den Schrämköpfen verlaufenden Mittelebene wegweisende, seitlich nach außen gerichtete Spritzachsen aufweisen und einen Austrittswinkel aufweisen, sodass die Spritzkegel benachbarter Düsen einander vor dem Auftreffen auf die Ortsbrust überlappen. Dadurch, dass die Spritzkegel benachbarter Düsen einander vor dem Auftreffen auf die Ortsbrust überlappen, entsteht eine Art Wasserschutzmantel im von den Düsen beaufschlagten Schrämkopfbereich, sodass eine mehr oder minder regelmäßige Verteilung des Wassers gelingt. Die Kühlung gelangt somit nicht nur punktuell zur Wirkung, sondern über die gesamte Breite der Schrämköpfe, sodass einerseits die Kühlleistung verbessert wird. Andererseits gelingt es, aufgrund der seitlich nach außen gerichteten Spritzachsen mit jeweils einer Düse eine Mehrzahl von Meißeln zu erfassen, sodass die Anzahl an Düsen verringert und hierdurch der Wasserverbrauch reduziert werden kann.

Die Reduzierung des Wasserverbrauchs gelingt auch dadurch, dass die Düsen möglichst nahe an den Schrämköpfen bzw. den Meißeln angeordnet sind. Die Erfindung sieht in diesem Zusammenhang vor, dass eine erste Gruppe von Düsen im Bereich des Getriebehalses zwischen den Schrämköpfen angeordnet ist, sodass die jeweils innen liegenden Meißel der beiden Schrämköpfe in einfacher Weise vom Kühlmittelstrahl erfasst werden können. Eine besonders bevorzugte Anordnung der einzelnen Düsen in unmittelbarer Nähe des Schrämkopfes, sodass der Wasserstrahl mit hoher Geschwindigkeit am Meißel auftritt, um die mögliche Verweildauer eines austretenden Methangases zu reduzieren, gelingt gemäß einer bevorzugten Weiterbildung der Erfindung dadurch, dass der die zweite Gruppe von Düsen tragende Abschnitt des Düsentrageelements zwei seitlich vom Schrämarm vorragende erste Arme aufweist, die in der Richtung der Längserstreckung des Schrämarms gesehen V-förmig verlaufen und bevorzugt jeweils nach hinten geneigt sind. In einer weiteren bevorzugten Ausbildung kann hierbei vorgesehen sein, dass der die zweite Gruppe von Düsen tragende Abschnitt des Düsentrageelements an die ersten Arme jeweils anschließende zweite Arme aufweist, die im Wesentlichen parallel zur Rotationsachse der Schrämköpfe verlaufen. Die Kontur des Düsentrageelements kann auf diese Art und Weise einfach an die Außenkontur des Schrämkopfes angepasst werden. Eine derartige Ausbildung ist insbesondere dann von Vorteil, wenn die beiden Schrämköpfe nach außen hin mit einem sich verjüngenden Durchmesser ausgebildet sind.

Die Anordnung der Meißel an den Schrämköpfen ist grundsätzlich beliebig. Die Meißel können beispielsweise in senkrechten zur Rotationsachse verlaufenden Ebenen bzw. Reihen angeordnet sein. Bevorzugt ist jedoch vorgesehen, dass die Meißel schraubenlinienförmig bzw. spiralförmig am Mantel der Schrämköpfe angeordnet sind. Bei einer derartigen Ausbildung verbleiben zwischen den schraubenlinienförmigen bzw. spiralförmigen Meißelreihen Freiräume, durch welche die Kühlmittelstrahlen bei einer entsprechenden Ausrichtung der Düsenachsen hindurchtreten und insbesondere bis an die Ortsbrust herangeführt werden können.

Aufgrund der überlappenden Anordnung der einzelnen Spritzkegel der Düsen kann die Gesamtanzahl der Düsen zum Zwecke der Reduzierung des Wasserverbrauchs verringert werden. Eine bevorzugte Weiterbildung sieht in diesem Zusammenhang vor, dass die erste Gruppe von Düsen wenigstens zwei Düsen, bevorzugt vier Düsen umfasst. Bevorzugt umfasst die zweite Gruppe von Düsen wenigstens vier, bevorzugt sechs Düsen. Man findet somit mit einer Gesamtanzahl von acht bis zwölf Düsen das Auslangen. Dies insbesondere dann, wenn die Düsen einen Austrittswinkel aufweisen, der einen entsprechenden Spritzkegel zur Folge hat, sodass sich auch bei einer geringen Anzahl von Düsen die Spritzkegel zweier benachbarter Düsen überlappen. Gemäß einer bevorzugten Ausbildung weist der Spritzkegel wenigstens eines Teils der Düsen hierbei einen Öffnungswinkel von 20 - 40°, bevorzugt 30° auf.

Um auch mit einer geringen Düsenanzahl einen möglichst geschlossenen Schutzmantel mit Hilfe der Wasserstrahlen gestalten zu können, ist die Ausbildung bevorzugt derart weitergebildet, dass die Düsenachsen der Düsen der ersten Gruppe stärker nach außen geneigt sind als die Düsenachsen der Düsen der zweiten Gruppe. Insbesondere können die Düsenachsen der Düsen der ersten Gruppe um 30 - 60° nach außen geneigt und die Düsenachsen der Düsen der zweiten Gruppe um 20 - 40° nach außen geneigt sein. Bei einer derartigen Ausrichtung der Düsenachsen kann ggf. weiters der vorteilhafte Effekt erreicht werden, dass der Wasserstrahl optimal in die Schneidspuren eindringt.

Um den Bereich der bekannten Zündgefahrenstellen sicherer abdecken zu können, ist die Ausbildung bevorzugt derart weitergebildet, dass die Spritzkegel der äußersten zwei Düsen der zweiten Gruppe von Düsen und ggf. der äußersten zwei Düsen der ersten Gruppe von Düsen einander jeweils stärker überlappen als die Spritzkegel der anderen Düsen der zweiten Gruppe von Düsen.

Eine hinsichtlich des Wasserverbrauchs optimierte Ausbildung ergibt sich gemäß einer bevorzugten Weiterbildung, wenn wenigstens ein Teil der Düsen, bevorzugt alle Düsen, als Flachstrahldüsen ausgebildet sind, deren Spritzkegel bevorzugt einen elliptischen Durchmesser aufweist, wobei die Länge der Hauptachse der Ellipse einem Vielfachen der Länge der Nebenachse der Ellipse entspricht. Die Flachstrahldüsen können hierbei mit Vorteil so angeordnet und ausgerichtet sein, dass die Gesamtheit ihrer Spritzkegel einen geschlossenen Mantel im oberen Schrämkopfbereich ausbildet. Bevorzugt weist der Spritzkegel wenigstens eines Teils der Flachstrahldüsen in der Ebene der Hauptachse einen Öffnungswinkel von 20 - 40°, bevorzugt 30° auf. Die Flachstrahldüsen bilden hierbei einen sehr schmalen im Querschnitt ellipsenartigen Bedüsungsfächer und ermöglichen es, dass die maximale Wassermenge unmittelbar in einen Bereich des Meißelhalters bis zur Meißelspitze dringt und dort die Kühlung bewirkt. Gleichzeitig kann hierdurch der Wasseranteil, der über den Schrämkopf hinausgeblasen wird und dementsprechend keine Kühlwirkung erzeugt, deutlich reduziert werden.

Grundsätzlich erreicht man gemäß einer bevorzugten Weiterbildung bereits mit einem Betriebsdruck von 10 - 30 bar, insbesondere ca. 15 bar eine Optimierung der Zerstäubung und der Wurfweite der Wasserpartikel, sodass keine gesonderte Hochdruckeinheit vor Ort benötigt wird.

Besonders vorteilhafte Wirkungen ergeben sich, wenn der sich durch die Düsen, insbesondere Flachstrahldüsen, bildende relativ schmale Kühlmantel entlang der Schrämkopfoberfläche aufgrund der Rotation des Schrämkopfes mitgenommen wird (Coanda-Effekt), sodass das Kühlwasser unmittelbar an der Kontaktstelle der Meißel mit dem Gestein seine Kühlwirkung entfalten kann. Die Ausbildung ist in diesem Zusammenhang bevorzugt derart weitergebildet, dass das Düsentrageelement an der Oberseite der Schrämköpfe angeordnet ist und der Drehsinn der Schrämköpfe so gewählt ist, dass sich die Meißel an der der Ortsbrust zugewandten Seite des Schrämkopfes von oben nach unten bewegen.

Weiters kann hierbei bevorzugt vorgesehen sein, dass die Spritzachsen der Düsen auf die Meißel gerichtet sind.

Die Erfindung wird nachfolgend anhand von in der Zeichnung schematisch dargestellten Ausführungsbeispielen näher erläutert. In dieser zeigen Fig.1 eine perspektivische Ansicht eines Schrämwerkzeuges, Fig.2 das Schrämwerkzeug gemäß Fig.1 in einer Draufsicht, Fig.3 das Schrämwerkzeug gemäß Fig. 1 in einer Vorderansicht, Fig.4 das Schrämwerkzeug gemäß Fig.1 in einer Seitenansicht und Fig.5 eine weitere perspektivische Ansicht des Schrämwerkzeugs gemäß Fig.1.

Das in Fig.1 dargestellte Schneidwerkzeug besteht aus zwei Schrämköpfen 1 und 2, die an ihrem Mantel jeweils eine Vielzahl von Meißeln 3 tragen. Die Schrämköpfe 1 und 2 sind in Richtung des Pfeils 4 um die schematisch angedeutete Rotationsachse 5 drehbar gelagert. Die Meißel 3 sind hierbei in Rotationsrichtung 4 nach vorne geneigt. Die Schrämköpfe 1 und 2 sind am freien Ende eines Schrämarms 6 gelagert, wobei das freie Ende des Schrämarms 6 von einem Getriebehals 7 gebildet ist, der zwischen den beiden Schrämköpfen 1 und 2 angeordnet ist und in der Regel die von dem Schrämgetriebe angetriebene Schrämkopfwelle aufnimmt. Die Schrämköpfe 1 und 2 sind so ausgebildet, dass ihre Durchmesser von der dem Getriebehals 7 zugewandten Seite zu der dem Getriebehals 7 abgewandten Außenseite hin abnimmt. Teilschnittschrämmaschinen mit einem als Querschneidkopf ausgebildeten, in Fig.1 dargestellten Schneidwerkzeug sind allgemein bekannt und bedürfen daher keiner weiteren Erläuterung. Die Meißel 3 sind zweckmäßig in etwa spiralförmiger Anordnung an den Schrämköpfen 1 und 2 angeordnet, wie dies insbesondere in der Draufsicht gemäß Fig.5 zu erkennen ist. Es besteht auch die Möglichkeit, die Meißel 3 in parallelen Radialebenen senkrecht zur Rotationsachse 5 anzuordnen.

Am Schrämarm 6 ist unmittelbar hinter den Schrämköpfen 1 und 2 eine Bedüsungseinrichtung angeordnet, die ein an der Oberseite des Schrämarms 6 angeordnetes Düsentrageelement 8 umfasst. Das Düsentrageelement 8 umfasst einen zentralen Bereich 9, der im Bereich des Getriebehalses 7 zwischen den beiden Schrämwalzen 1 und 2 angeordnet ist. Der zentrale Abschnitt 9 des Düsentrageelements trägt eine erste Gruppe von Düsen 10, 11, 12 und 13. Dabei sind die Spritzachsen der Düsen 10 und 11 von der zwischen den Schrämköpfen 1 und 2 senkrecht zur Rotationsachse 5 stehenden Mittelebene weg zur einen Außenseite hin gerichtet und die Spritzachsen der Düsen 12 und 13 zur anderen Außenseite hin gerichtet. Das Düsentrageelement weist weiters zwei seitliche Abschnitte 14 auf, die jeweils einen ersten Arm 15 und einen zweiten Arm 16 umfassen. Der erste Arm 15 verläuft schräg nach hinten und nach oben, sodass sich eine V-förmige Anordnung ergibt. An die ersten Arme 15 schließen jeweils zweite Arme 16 an, die im Wesentlichen parallel zur Rotationsachse 5 verlaufen. Die ersten Arme 15 weisen jeweils Spritzdüsen 17, 18, 19 und 20 auf. Die zweiten Arme 16 weisen Spritzdüsen 21 und 22 auf.

Die Spritzdüsen 10 bis 13 sowie 17 bis 22 sind als Flachstrahldüsen ausgebildet und weisen einen Austrittswinkel auf, sodass sich ein Spritzkegel α von beispielsweise von 30° ergibt. Die Spritzcharakteristik der Düsen ist derart ausgebildet, dass der Spritzkegel einen ersten Bereich mit divergierenden Strahlen aufweist, die in einem anschließenden Bereich in parallele Strahlen übergehen. Die Ebene der Auffächerung des Wasserstrahls unterscheidet sich bei den einzelnen Flachstrahldüsen, wobei aus der Darstellung gemäß Fig.3 ersichtlich ist, dass die Ausrichtung der Flachstrahldüsen jeweils so erfolgt, dass aus den einzelnen Flachstrahlbereichen ein Gesamtmantel aus Kühlmitteln entsteht, welcher der Kontur der Schrämköpfe 1 bzw. 2 im Wesentlichen entspricht. So ist der Flachstrahlbereich 23 bzw. 24 der Flachstrahldüse 21 bzw. 22 in der Ansicht gemäß Fig.3 stärker geneigt als der sich aus den Düsen 17 und 19 ergebende Flachstrahlbereich 25 bzw. 26.

Weiters ist auch die Ausrichtung der Düsenachsen der einzelnen Düsen unterschiedlich getroffen. Dies ist besonders deutlich in Fig.2 ersichtlich. Insbesondere sind die Spritzachsen der Düsen 10 bis 13 stärker nach außen geneigt als die Spritzachsen der Düsen 17 bis 22. Der Neigungswinkel der Spritzachsen relativ zur mit 27 angedeuteten Mittelebene ist schematisch mit β angedeutet. Dabei ist ersichtlich, dass auch innerhalb der Düsen 17 bis 22 ein Unterschied der Neigung der Spritzachsen besteht. Insbesondere ist die Spritzachse der äußersten Düsen 21 und 22 weniger stark relativ zur Mittelebene 27 geneigt als die Spritzachse der Düsen 17 bis 20. Dadurch wird eine optimale Überlappung der Spritzkegel der einzelnen Düsen erreicht. Dabei ist insbesondere zu beobachten, dass der Überlappungsbereich der äußersten beiden Düsen 18 und 21 bzw. 20 und 22 größer ist als der Überlappungsbereich der inneren beiden Düsen 17 und 18 bzw. 19 und 20. Weiters ist der

Überlappungsbereich der Düsen 10 und 11 bzw. 12 und 13 ebenfalls relativ groß.

In der Seitenansicht gemäß Fig.4 ist erkennbar, dass die Spritzachsen der Düsen 10 bis 13 und 17 bis 22 auch nach unten hin geneigt sind. Insbesondere sind die Spritzachsen so ausgerichtet, dass sie in etwa auf einen Punkt X hin gerichtet sind, welcher einer Stellung entsprechend dem Winkel γ ausgehend von der mit 28 bezeichneten Position entspricht. Der Winkel γ beträgt beispielsweise ca. 30°.

In Fig. 5 sind zusätzlich die Spritzachsen der Düsen mit 29 bezeichnet.

## Patentansprüche

1. Einrichtung zum Kühlen von Meißeln bei an einem schwenkbaren Schrämarm (6) um eine quer zur Längsrichtung desselben liegende, im Wesentlichen horizontale Achse (5) rotierbar gelagerten Schrämköpfen unter Vermittlung von Wasserdüsen, wobei zu beiden Seiten des Schrämarmes (6) je ein Schrämkopf (1, 2) gelagert ist, welcher mit Meißeln (3) bestückt ist, der Schrämarm (6) an seinem zwischen den beiden Schrämköpfen (1, 2) angeordneten freien Ende als Getriebehals (7) ausgebildet ist und am Schrämarm (6) ein Düsentrageelement (8) angeordnet ist, das für jeden Schrämkopf (1, 2) zwei Gruppen von in Richtung zu den Meißeln ausgerichteten Düsen trägt, von welchen die Düsen (10, 11, 12, 13) einer ersten Gruppe im Bereich des Getriebehalses (7) zwischen den Schrämköpfen (1, 2) angeordnet und von denen die Düsen (17, 18, 19, 20, 21, 22) einer zweiten Gruppe hinter den Schrämköpfen (1, 2) angeordnet sind, **dadurch gekennzeichnet, dass** die Düsen sowohl der ersten Gruppe als auch der zweiten Gruppe jeweils eine von der senkrecht zur Rotationsachse (5) zwischen den Schrämköpfen (1, 2) verlaufenden Mittelebene (27) wegweisende, seitlich nach außen gerichtete Spritzachsen aufweisen und einen Austrittswinkel (α) aufweisen, sodass die Spritzkegel benachbarter Düsen einander vor dem Auftreffen auf die Ortsbrust überlappen.

2. Einrichtung nach Anspruch 1, **dadurch gekennzeichnet, dass** der die zweite Gruppe von Düsen tragende Abschnitt (14) des Düsentrageelements (8) zwei seitlich vom Schrämarm (6) vorragende erste Arme (15) aufweist, die in der Richtung der Längserstreckung des Schrämarms (6) gesehen V-förmig verlaufen und bevorzugt jeweils nach hinten geneigt sind.

3. Einrichtung nach Anspruch 2, **dadurch gekennzeichnet, dass** der die zweite Gruppe von Düsen tragende Abschnitt (14) des Düsentrageelements (8) an die ersten Arme (15) jeweils anschließende zweite Arme (16) aufweist, die im Wesentlichen parallel zur Rotationsachse (5) der Schrämköpfe (1, 2) verlaufen.

4. Einrichtung nach einem der Ansprüche 1 bis 3, **dadurch gekennzeichnet, dass** die erste Gruppe von Düsen wenigstens zwei Düsen, bevorzugt vier Düsen umfasst.

5. Einrichtung nach einem der Ansprüche 1 bis 4, **dadurch gekennzeichnet, dass** die zweite Gruppe von Düsen wenigstens vier, bevorzugt sechs Düsen umfasst.

6. Einrichtung nach einem der Ansprüche 1 bis 5, **dadurch gekennzeichnet, dass** wenigstens ein Teil der Düsen, bevorzugt alle Düsen, als Flachstrahldüsen ausgebildet sind, deren Spritzkegel bevorzugt einen elliptischen Durchmesser aufweist, wobei die Länge der Hauptachse der Ellipse einem Vielfachen der Länge der Nebenachse der Ellipse entspricht.

7. Einrichtung nach Anspruch 6, **dadurch gekennzeichnet, dass** die Flachstrahldüsen so angeordnet und ausgerichtet sind, dass die Gesamtheit ihrer Spritzkegel einen geschlossenen Mantel im oberen Schrämkopfbereich ausbildet.

8. Einrichtung nach einem der Ansprüche 1 bis 4, **dadurch gekennzeichnet, dass** der Spritzkegel wenigstens eines Teils der Düsen einen Öffnungswinkel (α) von 20 - 40°, bevorzugt 30° aufweist.

9. Einrichtung nach Anspruch 6 oder 7, **dadurch gekennzeichnet, dass** der Spritzkegel wenigstens eines Teils der Flachstrahldüsen in der Ebene der Hauptachse einen Öffnungswinkel (α) von 20 - 40°, bevorzugt 30° aufweist.

10. Einrichtung nach einem der Ansprüche 1 bis 9, **dadurch gekennzeichnet, dass** die Düsenachsen der Düsen der ersten Gruppe stärker nach außen geneigt sind als die Düsenachsen der Düsen der zweiten Gruppe.

11. Einrichtung nach einem der Ansprüche 1 bis 10, **dadurch gekennzeichnet, dass** die Düsenachsen der Düsen der ersten Gruppe um 30 - 60° nach außen geneigt sind.

12. Einrichtung nach einem der Ansprüche 1 bis 11, **dadurch gekennzeichnet, dass** die Düsenachsen der Düsen der zweiten Gruppe um 20 - 40° nach außen geneigt sind.

13. Einrichtung nach einem der Ansprüche 1 bis 12, **dadurch gekennzeichnet, dass** die Spritzkegel der äußersten zwei Düsen (21, 18; 22, 20) der zweiten Gruppe von Düsen und ggf. der äußersten zwei Düsen (10, 11, 12, 13) der ersten Gruppe von Düsen einander jeweils stärker überlappen als die Spritzkegel der anderen Düsen der zweiten Gruppe von Düsen.

14. Einrichtung nach einem der Ansprüche 1 bis 13, **dadurch gekennzeichnet, dass** die Meißel (3) schraubenlinienförmig bzw. spiralförmig am Mantel der Schrämköpfe (1, 2) angeordnet sind.

15. Einrichtung nach einem der Ansprüche 1 bis 14, **dadurch gekennzeichnet, dass** das Düsentrageelement (8) an der Oberseite der Schrämköpfe (1, 2) angeordnet ist und der Drehsinn der Schrämköpfe (1, 2) so gewählt ist, dass sich die Meißel (3) an der der Ortsbrust zugewandten Seite des Schrämkopfes von oben nach unten bewegen.

16. Einrichtung nach einem der Ansprüche 1 bis 15, **dadurch gekennzeichnet, dass** die Spritzachsen der Düsen auf die Meißel (3) gerichtet sind.

17. Schrämmaschine umfassend einen schwenkbaren Schrämarm (6), am Schrämarm (6) um eine quer zur Längsrichtung desselben liegende, im Wesentlichen horizontale Achse (5) rotierbar gelagerte Schrämköpfe (1, 2), wobei zu beiden Seiten des Schrämarmes (6) je ein Schrämkopf (1, 2) gelagert ist, welcher mit Meißeln (3) bestückt ist, und eine Einrichtung nach einem der Ansprüche 1 bis 16 zum Kühlen der Meißel.

## Claims

1. Installation for cooling bits of cutting heads by means of water nozzles, said cutting heads being supported rotatable about a substantially horizontal axis (5) on a pivotable cutting arm (6), said axis extending crosswise to the longitudinal direction of the cutting arm, , wherein on both sides of the cutting arm (6) a respective cutting head (1, 2) is mounted which is equipped with bits (3), the cutting arm (6) being arranged between the two cutting heads (1, 2) and formed on its free end as a gear neck (7), a nozzle support element (8) being arranged on the cutting arm (6) carrying two groups of nozzles aligned towards the bits for each cutting head (1, 2), wherein the nozzles (10, 11, 12, 13) of a first group are arranged in the area of the gear neck (7) between the cutting heads (1, 2), while the nozzles (17, 18, 19, 20, 21, 22) of a second group are arranged behind the cutting heads (1, 2), **characterized in that** the nozzles of both, the first as well as the second group each comprise spraying axes pointing away from a middle plane (27) extending between the cutting heads (1, 2) perpendicular to the axis (5) of rotation and directed laterally outwards with an exit angle (α) such that the spraying cones of adjacent nozzles overlap each other before hitting the working face.

2. Installation according to claim 1, **characterized in that** the section (14) of the nozzle support element (8) carrying the second group of nozzles comprises two first arms (15) laterally projecting from the cutting arm, which when viewed along the direction of the longitudinal extension of the cutting arm (6) are running in a V-shaped manner and preferably are each slanting backwards.

3. Installation according to claim 2, **characterized in that** the section (14) of the nozzle support element (8) carrying the second group of nozzles are comprising second arms (16) adjoining the respective first arms (15), which second arms are extending substantially parallel to the axis of rotation (5) of the cutting heads (1, 2).

4. Installation according to any of claims 1 to 3, **characterized in that** the first group of nozzles comprises at least two nozzles, preferably four nozzles.

5. Installation according to any of claims 1 to 4, **characterized in that** the second group of nozzles comprises at least four, preferably six nozzles.

6. Installation according to any of claims 1 to 5, **characterized in that** at least a part of nozzles, preferably all nozzles are formed as flat spraying nozzles, the spraying cone of which preferably comprises an elliptic diameter, wherein the length of the major axis of said ellipse corresponds to a multiple of the length of the minor axis of said ellipse.

7. Installation according to claim 6, **characterized in that** the flat spraying nozzles are arranged and aligned such that the entirety of their spraying cones is forming a closed casing in the upper part of the cutting head.

8. Installation according to any of claims 1 to 4, **characterized in that** the spraying cone of at least a part of the nozzles comprises an opening angle (α) of 20-40°, preferably 30°.

9. Installation according to claim 6 or 7, **characterized in that** the spraying cone of at least a part of the flat spraying nozzle comprises an opening angle (α) in the plane of the major axis of 20-40°, preferably 30°.

10. Installation according to any of claims 1 to 9, **characterized in that** the nozzle axes of the nozzles of the first group are more inclined towards the outside than the axes of the nozzles of the second group.

11. Installation according to any of claims 1 to 10, **characterized in that** the nozzle axis of the nozzles of the first group are inclined towards the outside by 30-60°.

12. Installation according to any of claims 1 to 11, **characterized in that** the axis of the nozzles of the second group are tilted towards the outside by 20-40°.

13. Installation according to any of claims 1 to 12, **characterized in that** the spraying cones of the two outermost nozzles (21, 18; 22, 20) of the second group of nozzles and optionally each outermost two nozzles (10, 11, 12, 13) of the first group of nozzles are each overlapping more than the spraying cones of the other nozzles of the second group of nozzles.

14. Installation according to any of claims 1 to 13, **characterized in that** the bits (3) are arranged in a helical manner on the periphery of the cutting heads (1, 2).

15. Installation according to any of claims 1 to 14, **characterized in that** the element (8) carrying the nozzles is arranged on the upper side of the cutting heads (1, 2), while the direction of rotation of the cutting heads (1, 2) is selected such that the bits (3) are moving from top to bottom on the side facing the workface.

16. Installation according to any of claims 1 to 15, **characterized in that** the spraying axes of the grooves are directed towards the bits (3).

17. Cutting machine including a pivotable cutting arm (6), the cutting heads (1, 2) rotatably arranged about a substantially horizontal axis (5) extending crosswise of the longitudinal direction of said cutting arm (6), wherein on both sides of the cutting arm (6) each a cutting head (1, 2) is arranged which is equipped with bits (3) and with a device according to any of claims 1 to 16 for cooling the bit.

## Revendications

1. Dispositif permettant de refroidir des burins sur des têtes de havage montées sur un bras de havage (6) pivotant, de manière à pouvoir tourner autour d'un axe (5) sensiblement horizontal disposé transversalement à la direction longitudinale de ladite tête de havage, moyennant l'utilisation de buses à jet d'eau, une tête de havage (1, 2), équipée de burins (3), étant montée sur chacun des deux côtés du bras de havage (6), le bras de havage (6) étant réalisé sous forme de prolongement d'engrenage (7) au niveau de son extrémité libre disposée entre les deux têtes de havage (1, 2), et sur le bras de havage (6) est disposé un élément porte-buses (8) qui porte pour chaque tête de havage (1, 2) deux groupes de buses orientées vers les burins, parmi lesquelles les buses (10, 11, 12, 13) d'un premier groupe sont disposées entre les têtes de havage (1, 2) dans la zone du prolongement d'engrenage (7), et parmi lesquelles les buses (17, 18, 19, 20, 21, 22) d'un deuxième groupe sont disposées derrière les têtes de havage (1, 2), **caractérisé en ce que** les buses du premier groupe, de même que celles du deuxième groupe comportent chacune des axes de projection orientés latéralement vers l'extérieur, détournés du plan médian (27) s'étendant perpendiculairement à l'axe de rotation (5) entre les têtes de havage (1, 2), et possèdent un angle de sortie (α), de telle sorte que les cônes de projection de buses adjacentes se chevauchent avant de parvenir sur le front de taille.

2. Dispositif selon la revendication 1, **caractérisé en ce que** la partie (14) de l'élément porte-buses (8), portant le deuxième groupe de buses, comporte deux premiers bras (15), qui s'avancent latéralement au-delà du bras de havage (6) et qui s'étendent en forme de V par référence à la direction de la dimension longitudinales du bras de havage (6), et sont inclinés de préférence chacun vers l'arrière.

3. Dispositif selon la revendication 2, **caractérisé en ce que** la partie (14) de l'élément porte-buses (8), portant le deuxième groupe de buses, comporte des deuxièmes bras (16), qui sont disposés respectivement dans le prolongement des premiers bras (15) et qui s'étendent sensiblement parallèlement à l'axe de rotation (5) des têtes de havage (1, 2).

4. Dispositif selon l'une quelconque des revendications 1 à 3, **caractérisé en ce que** le premier groupe de buses comporte au moins deux buses, de préférence quatre buses.

5. Dispositif selon l'une quelconque des revendications 1 à 4, **caractérisé en ce que** le deuxième groupe de buses comporte au moins quatre, de préférence six buses.

6. Dispositif selon l'une quelconque des revendications 1 à 5, **caractérisé en ce qu'**au moins une partie des buses, de préférence toutes les buses, sont réalisées sous la forme de buses à jet plat, dont le cône de projection possède de préférence un diamètre elliptique, la longueur de l'axe principal de l'ellipse correspondant à un multiple de la longueur de l'axe secondaire de l'ellipse.

7. Dispositif selon la revendication 6, **caractérisé en ce que** les buses à jet plat sont disposées et orientées de telle sorte que la totalité de leurs cônes de projection forme une paroi latérale fermée dans la zone supérieure des têtes de havage.

8. Dispositif selon l'une quelconque des revendications 1 à 4, **caractérisé en ce que** le cône de projection d'au moins une partie des buses possède un angle d'ouverture (α) de 20 à 40°, de préférence de 30°.

9. Dispositif selon la revendication 6 ou 7, **caractérisé en ce que** le cône de projection d'au moins une partie des buses à jet plat possède dans le plan de l'axe principal un angle d'ouverture (α) de 20 à 40°, de préférence de 30°.

10. Dispositif selon l'une quelconque des revendications 1 à 9, **caractérisé en ce que** les axes des buses du premier groupe sont inclinés plus fortement vers l'extérieur que les axes des buses du deuxième groupe.

11. Dispositif selon l'une quelconque des revendications 1 à 10, **caractérisé en ce que** les axes des buses du premier groupe sont inclinés vers l'extérieur selon un angle de 30 à 60°.

12. Dispositif selon l'une quelconque des revendications 1 à 11, **caractérisé en ce que** les axes des buses du deuxième groupe sont inclinés vers l'extérieur selon un angle de 20 à 40°.

13. Dispositif selon l'une quelconque des revendications 1 à 12, **caractérisé en ce que** les cônes de projection des deux buses extérieures (21, 18 ; 22, 20) dans le deuxième groupe de buses et, le cas échéant, des deux buses extérieures (10, 11, 12, 13) dans le premier groupe de buses se chevauchent dans chaque cas plus fortement que les cônes de projection des autres buses du deuxième groupe de buses.

14. Dispositif selon l'une quelconque des revendications 1 à 13, **caractérisé en ce que** les burins (3) sont disposés en forme d'hélice ou en forme de spirale sur la paroi latérale des têtes de havage (1, 2).

15. Dispositif selon l'une quelconque des revendications 1 à 14, **caractérisé en ce que** l'élément porte-buses (8) est disposé sur le côté supérieur des têtes de havage (1, 2), et le sens de rotation des têtes de havage (1, 2) est choisi de telle sorte que les burins (3) se déplacent du haut vers le bas sur le côté de la tête de havage, orienté vers le front de taille.

16. Dispositif selon l'une quelconque des revendications 1 à 15, **caractérisé en ce que** les axes de projection des buses sont orientés vers les burins (3).

17. Haveuse comportant un bras de havage (6) pivotant, des têtes de havage (1,2) montées sur le bras de havage (6) de manière à pouvoir tourner autour d'un axe (5) sensiblement horizontal situé transversalement à la direction longitudinale dudit bras de havage, une tête de havage (1, 2), équipée de burins (3), étant montée sur chacun des deux côtés du bras de havage (6), et un dispositif selon l'une quelconque des revendications 1 à 16, permettant de refroidir les burins.
